# EUROPÄISCHE PATENTSCHRIFT

(11) **EP 2 272 415 B1**
(45) Veröffentlichungstag und Bekanntmachung des Hinweises auf die Patenterteilung: **25.05.2016**
(21) Anmeldenummer: 10167715.1
(22) Anmeldetag: 29.06.2010
(51) Int. Cl.: A47L 15/23

(54) **Geschirrspülmaschine mit einer Sprüheinrichtung**
Dishwasher with a spray device
Lave-vaisselle doté d'un dispositif de vaporisation

(30) Priorität: 09.07.2009 ES 200930429; 09.07.2009 EP 09382109
(43) Veröffentlichungstag der Anmeldung: 12.01.2011
(73) Patentinhaber: BSH Hausgeräte GmbH, 81739 München (DE)
(72) Erfinder: Almendros Carmona, Ismael Jesus, 31012 Pamplona (ES); Jerg, Helmut, 89537 Giengen (DE)

(56) Entgegenhaltungen:
- DE-U1- 20 019 480
- JP-A- 2004 290 595
- JP-A- 2006 288 923
- JP-A- 2008 005 897

## Beschreibung

Die Erfindung betrifft eine Haushaltsgeschirrspülmaschine mit einem Spülraum zur Aufnahme von Geschirr, Bestecken oder ähnlichem zu reinigendem Spülgut, wobei dem Spülraum über zumindest eine Sprüheinrichtung Spülflottenflüssigkeit, insbesondere Wasser und/oder Reinigungsflüssigkeit, zuführbar ist und wobei die Sprüheinrichtung oberhalb eines unteren Geschirrkorbs und unterhalb eines oberen Geschirrkorbs, welcher in dem Spülraum oberhalb des unteren Geschirrkorbs vorgesehen ist, angeordnet ist, wobei die Sprüheinrichtung derart außermittig angeordnet ist, dass neben dem Arbeitsbereich der Sprüheinrichtung Ein zweiter Teilabstellraum für Spülgut vorgesehen ist, welcher gegenüber einer Stellhöhe für Spülgut in einem unterhalb einer Bewegungsebene der Sprüheinrichtung gelegenen ersten Teilabstellraum für Spülgut eine größere Stellhöhe aufweist und wobei der obere Geschirrkorb oberhalb des Teilabstellraums einen Bodenbereich aufweist, welcher gegenüber einem oberhalb der Sprüheinrichtung gelegenen Bodenbereich zumindest teilweise erhöht oder ausgenommen ist.

Eine derartige Haushaltsgeschirrspülmaschine mit einem Spülraum zur Aufnahme von Geschirr, Bestecken oder ähnlichem zu reinigendem Spülgut ist beispielsweise in der Druckschrift JP 2006/288923 A bekannt.

Es ist allgemein bekannt, dem Spülraum des Spülbehälters einer Haushaltsgeschirrspülmaschine zur Einförderung von Spülflottenflüssigkeit, das heißt Wasser, insbesondere Frischwasser, Grauwasser oder Brauchwasser, oder mit Reinigungsmittel, Klarspülmittel, Salz und/oder sonstigen Zusatzstoffen versetztes Wasser, insbesondere Frisch- oder Brauchwasser, zumindest eine Sprüheinrichtung zuzuordnen, die mit im Betrieb bewegbaren Teilen, etwa einem rotierenden Verteilerarm, versehen ist. Es ist weiter bekannt, einen solchen rotierenden Verteilerarm zentral oberhalb eines Spülkorbs anzuordnen. Dieser rotierende Verteilerarm weist eine derartige radiale Erstreckung auf, dass er mit seinem gedachten Rotationskreis nahezu die gesamte Innenbreite und nahezu die gesamte Innentiefe des Spülbehälters abdeckt und somit bei seiner Rotationsbewegung das Spülgut in dem Spülkorb darunter gleichmäßig mit Spülflottenflüssigkeit beaufschlagen kann. Dabei steht unterhalb der Sprüheinrichtung in Breiten- und Tiefenrichtung des Spülbehälters lediglich eine eingeschränkte Freiraumhöhe zur Verfügung, die von dem Spülgut in dem Geschirrkorb, welcher an dem Boden des Spülbehälters angeordnet ist, eingenommen werden kann, so dass große Spülgutteile unter Umständen keinen Platz in dem Spülraum finden oder flach eingelegt werden müssen, so dass viel Raum für anderes Spülgut verloren geht.

Der Erfindung liegt das Problem zugrunde, hier eine Verbesserung, insbesondere einen leichteren Ein- und Ausbau der Sprüheinrichtung, zu erreichen.

Die Erfindung löst dieses Problem durch eine Haushaltsgeschirrspülmaschine mit den Merkmalen des unabhängigen Anspruchs 1. Weitere Vorteile und Merkmale sind in den abhängigen Ansprüchen 2 bis 11 angegeben.

Die erfindungsgemäße Anbindung der Sprüheinrichtung über eine lösbare Kupplung an eine Flüssigkeitseinlassvorrichtung in dem Bereich einer Seitenwand schafft die Möglichkeit, die Sprüheinrichtung leicht ein- und ausbauen zu können.

Die außermittige Anordnung der Sprüheinrichtung, wodurch neben dem Arbeitsbereich der Sprüheinrichtung ein zweiter Teilabstellraum für Spülgut verbleibt, welcher gegenüber einem unterhalb einer Bewegungsebene der Sprüheinrichtung gelegenen ersten Teilabstellraum für Spülgut erhöht ist, schafft einen Bereich, in dem auch erhöhtes Spülgut aufrecht eingestellt werden kann. Es ergibt sich dort ein Teilabstellraum, welcher zum Beispiel für hohe Gläser, aufrecht eingestellte Platten oder ähnliches verwendet werden kann, so dass auch solche sperrigen Teile gespült werden können, ohne gelegt werden und dadurch die Grundfläche sehr einschränken zu müssen. Dieser zweite Teilabstellraum beziehungsweise Einstellraum bleibt frei von Teilen der Sprüheinrichtung, das heißt es ragen keine Teile von dieser in den zweiten Teilabstellraum hinein.

Der neben der Sprüheinrichtung vorhandene erhöhte zweite Teilabstellraum ist bezüglich seiner lichten Höhe beziehungsweise seinem Höhenfreiraum gegenüber der lichten Höhe des ersten Teilabstellraums, welcher zwischen der Sprüheinrichtung und dem unter dieser angeordneten Geschirrkorb vorhanden ist, vergrößert. Das heißt, der zweite Teilabstellraum ist gegenüber dem ersten Teilabstellraum erhöht.

Insbesondere kann es zweckmäßig sein, wenn der zweite Teilabstellraum gegenüber dem ersten, in dem die Sprüheinrichtung gehalten ist, um zumindest fünf Zentimeter vergrößert und dadurch die Stellhöhe in diesem Bereich signifikant vergrößert ist. Insbesondere kann der zweite Teilabstellraum gegenüber dem ersten sogar um zumindest zehn Zentimeter erhöht sein.

Eine besondere Vergrößerung der lichten Höhe in dem zweiten Teilabstellraum ist bei solchen Haushaltsgeschirrspülmaschinen, die oberhalb des Geschirrkorbs zumindest einen weiteren oberen Geschirrkorb umfassen, wobei die Sprüheinrichtung unterhalb des oberen Geschirrkorbs angeordnet ist, insbesondere dann möglich, wenn der obere Geschirrkorb oberhalb des erhöhten, zweiten Teilabstellraums einen Bodenbereich aufweist, welcher gegenüber einem oberhalb der Sprüheinrichtung gelegenen, der Sprüheinrichtung zugeordneten Bodenbereich des oberen Geschirrkorbs zumindest teilweise erhöht oder ausgenommen ist. Dann ist die Erhöhung des zweiten Teilabstellraums nicht nur dadurch begründet, dass dort keine bewegbaren Teile der Sprüheinrichtung liegen, sondern auch durch diese Erhöhung oder Ausnehmung an der Unterseite des Oberkorbs.

Insbesondere kann der zweite Teilabstellraum mindestens ein Fünftel der Fläche des Bodens des Spülraums übergreifen, so dass er auch bei einer Haushaltsgeschirrspülmaschine, die gegenüber den üblichen Standardmaßen verkleinert ist, wie etwa bei einer Tischgeschirrspülmaschine oder Geschirrspülmaschine für den Campingbereich, hinreichend groß ist, um einige Geschirrteile dort einstellen zu können. Vorteilhaft ist von dem zweiten Teilabstellraum ungefähr ein Viertel bis die Hälfte, insbesondere zwischen einem Viertel und einem Drittel, der Grundfläche des Spülraums belegt, das heißt übergriffen beziehungsweise abgedeckt. Beispielsweise kann hierfür die Drehachse eines Verteilerarms um etwa acht bis zwölf Zentimeter aus der Mitte des Spülraums heraus, insbesondere seitlich in Richtung einer sich in Tiefenrichtung des Spülbehälters erstreckenden Seitenwand, versetzt werden und der Verteilerarm eine entsprechende Verkürzung erfahren.

Besonders günstig kann es sein, wenn die Sprüheinrichtung in Querrichtung außermittig in Richtung einer Seitenwand, das heißt lateral, versetzt ist. Dann kann bei geöffneter Tür optisch leicht kontrolliert werden, ob das eingestellte Geschirr nicht in den Bereich hineinragt, welcher als Bewegungsraum von der Sprüheinrichtung benötigt wird.

Dies gilt insbesondere, wenn die Sprüheinrichtung einen Verteilerarm umfasst, welcher im Betrieb um eine aufrechte, insbesondere vertikale, Drehachse rotierbar ist. Bei geöffnetem Spülraum ist dieser testweise manuell drehbar. Dann kann diese Testdrehung jederzeit bei der Bestückung des Spülraums Aufschluss darüber geben, ob der kollisionsfreie Lauf ermöglicht ist.

Zusätzlich oder alternativ kann dem Spülraum zweckmäßigerweise eine selbständig arbeitende Prüfeinrichtung zugeordnet sein, die eine Kollisionsfreiheit des Arbeitsraums der Sprüheinrichtung automatisiert überwacht, zum Beispiel über eine Lichtschranke. Durch die Prüfeinrichtung kann bei Kollisionsgefahr ein Warnsignal, insbesondere über akustische oder visuelle Mittel, ausgebbar sein. Auch kann der Start eines Programmablaufs durch diese Prüfeinrichtung automatisiert blockierbar sein, so dass die Befüllung des Spülraums erst neu geordnet werden muss, bevor das Spülprogramm beginnen kann.

Insbesondere kann eine erfindungsgemäße Haushaltsgeschirrspülmaschine gegenüber einem 60-Zentimeter-Normmaß, insbesondere auf etwa 58 cm Breite, verkleinert und zum Beispiel auf einer Anrichte als Tischgerät aufstellbar, in einen gewöhnlichen Küchenschrank vollständig einschiebbar oder im Campingbereich, etwa auf Booten oder in Wohnmobilen, verwendbar sein.

Sonstige Weiterbildungen der Erfindung sind in den abhängigen Ansprüchen wiedergegeben.

Weitere Vorteile und Merkmale ergeben sich aus in der Zeichnung dargestellten und nachfolgend beschriebenen Ausführungsbeispielen des erfindungsgemäßen Gegenstands.

In der Zeichnung zeigen
- Fig. 1: eine schematische Einsicht in den nur beispielhaft befüllten Spülraum einer erfindungsgemäßen Haushaltsgeschirrspülmaschine, von vorne betrachtet, die in dem linken Bereich eine Sprüheinrichtung und in dem rechten Bereich einen bezüglich seiner Freiraumhöhe vergrößerten, das heißt erhöhten, Teilabstellraum aufweist; und
- Fig. 2: eine Draufsicht auf den Spülraum der Haushaltsgeschirrspülmaschine nach Fig. 1.

Elemente mit der gleichen Funktion und Wirkungsweise sind in den beiden Figuren jeweils mit denselben Bezugszeichen versehen.

Eine erfindungsgemäße Haushaltsgeschirrspülmaschine kann ein allein stehendes Gerät, insbesondere Tischgerät, oder ein eingebautes oder einbaufähiges Gerät, etwa innerhalb einer Küchenzeile, ausbilden. Auch kann die Haushaltsgeschirrspülmaschine gegenüber einem Normmaß oder Standardmaß verkleinert sein, so dass sie zum Beispiel auf einer Küchenanrichte oder Küchenarbeitsplatte wie zum Beispiel neben der Küchenspüle aufgestellt oder in einen gewöhnlichen Küchenschrank vollständig eingesetzt werden kann. Insbesondere ist dabei ein Entfernen der Seitenwände des Küchenschranks nicht erforderlich. Dann ist auch eine Verwendung in Wohnmobilen, Booten oder ähnlichen Campingbereichen möglich.

Die in der Fig. 1 schematisch dargestellte Geschirrspülmaschine GS ist eine Haushaltsgeschirrspülmaschine mit einem Spülbehälter SB, dessen Spülraum zur Aufnahme und Reinigung von Geschirr, Bestecken, Blumenvasen, Kochutensilien und/oder sonstigem Spülgut dient. Hier im Ausführungsbeispiel sind zwei unterschiedlich hohe Gruppen von Spülgut in den Spülraum des Spülbehälters SB eingestellt. Diese sind mit den Bezugszeichen SG1, SG2 versehen. Der Spülraum ist hier im Wesentlichen quaderförmig ausgebildet und seitlich von sich in Tiefenrichtung erstreckenden Seitenwänden SW1, SW2 begrenzt. Die frontseitige Beschickungsöffnung kann beispielsweise durch eine im Betrieb dicht schließende Hub- oder Schwenktür verschließbar sein, die hier nicht eingezeichnet ist.

In dem Spülraum SB ist zudem zumindest eine Sprüheinrichtung SA zum Einsprühen von Spülflottenflüssigkeit, das heißt Frisch- oder Brauchwasser, gegebenenfalls mit Reinigungsmittel, vorgesehen, die hier einen um eine aufrechte, insbesondere vertikale, Drehachse DA rotierbaren und zweiflügligen Verteilerarm VA als Sprüharm umfasst, welcher über seinen Verlauf mit einem Muster von Wasserauslässen WA versehen ist. Auch andere Sprüheinrichtungen SA sind möglich. Die Bewegungsebene BE der Sprüheinrichtung SA, insbesondere die von dem rotierend gelagerten Sprüharm bei dessen Rotationsbewegung überstrichene Rotationsfläche, ist mit Abstand oberhalb eines unteren Geschirrkorbs UK gelegen. Dieser untere Geschirrkorb UK ist auf dem Boden BO des Spülbehälters SB - insbesondere in Tiefenrichtung z des Spülbehälters SB verschiebbar - angeordnet. Gemäß der Fig. 1 ist zusätzlich ein oberer Geschirrkorb OK vorgesehen, unterhalb dessen die Sprüheinrichtung SA gehalten ist. Es ist auch - insbesondere für Geräte GS zur Verwendung im Campingbereich - möglich, nur einen unteren Geschirrkorb UK vorzusehen und den oberen Geschirrkorb OK wegzulassen. Dann ist die Sprüheinrichtung SA direkt unterhalb eines oberen Abschlusses OA, das heißt an dem Deckenelement des Spülbehälters SB, gehalten.

Das derart in den Spülraum SB eingetragene Spülwasser kann über Ausnehmungen oder einen Pumpentopf in dem Boden BO des Spülbehälters SB in ein Umwälzsystem laufen, in dem zumindest eine Umwälzpumpe angeordnet ist, die die Spülflottenflüssigkeit nach Filterung wieder der Sprüheinrichtung SA zuführt.

Diese zumindest eine Sprüheinrichtung SA ist außermittig angeordnet und hier bezüglich einer Ansicht von vorne in den Spülbehälter SB hinein quer nach links in x- Richtung der Seitenwand SW1 versetzt. Durch den Querversatz in Querrichtung ist eine optische Kontrolle beim Einräumen besonders erleichtert. Mit der außermittigen Anordnung der Sprüheinrichtung SA ist unterhalb der Bewegungsebene BE ein erster Teilabstellraum beziehungsweise Einstellraum AR1 gebildet, dessen lichte Höhe FH1 von der Sprüheinrichtung SA und ihrem Bewegungsraum begrenzt ist. Neben dem Arbeitsbereich der Sprüheinrichtung SA ist ein zweiter Teilabstellraum beziehungsweise Einstellraum AR2 für Spülgut SG2 gebildet. Dieser ist gegenüber dem unterhalb einer Bewegungsebene BE der Sprüheinrichtung SA gelegenen ersten Teilabstellraum AR1 für Spülgut SG1 erhöht auf die lichte Höhe FH2.

Das heißt, die lichte Freiraumhöhe FH2 des zweiten Teilabstellraums AR2 ist (in Höhenrichtung y des Spülbehälters SB betrachtet) größer als die Freiraumhöhe FH1 des ersten Teilabstellraums AR1 zwischen dem unteren Unterkorb UK und der Sprüheinrichtung SA.

Diese lichte Höhe FH2 ist aufgrund der Verkürzung der Sprüheinrichtung SA und ihre Beschränkung auf den in der Fig. 1 linken Teil um zumindest fünf Zentimeter gegenüber der lichten Höhe FH1 erhöht. Insbesondere kann die lichte Höhe FH2 gegenüber der lichten Höhe FH1 um mehr als zehn Zentimeter vergrößert sein.

Die lichte Höhe FH2 ist hier zusätzlich auch noch dadurch erhöht, dass der gemäß der Zeichnung vorgesehene obere Geschirrkorb OK oberhalb des erhöhten Teilabstellraums AR2 einen zweiten Bodenbereich BB2 - in der Regel handelt es sich hier um einen Gitterboden - aufweist, welcher gegenüber einem oberhalb der Sprüheinrichtung SA gelegenen ersten Bodenbereich BB1 zumindest teilweise erhöht oder unterseitig ausgenommen ist. Hier im Ausführungsbeispiel ist in dem Bodenbereich BB2 eine einzelne aufsteigende Schräge für oben aufzulegendes Spülgut wie zum Beispiel flache Schüsseln geschaffen, so dass unterhalb dieser Schräge sehr hohes Spülgut SG2 eingestellt werden kann. Der obere Geschirrkorb OK weist hier im Ausführungsbeispiel also an seiner an der Unterseite seines zweiten Bodenbereichs BB2 eine Ausbuchtung beziehungsweise Ausnehmung gegenüber seinem ersten Bodenbereich BB1 auf, welcher oberhalb der Sprüheinrichtung SA liegt.

Ob dieses eingestellte Spülgut SG2 nicht im Betrieb mit der Sprüheinrichtung SA kollidiert, kann während des Einräumens bei geöffneter Tür des Spülraums SB leicht optisch kontrolliert werden, indem der Verteilerarm VA testweise manuell gedreht werden kann, so dass dann mögliche Kollisionsgefahren sichtbar werden. Alternativ oder zusätzlich kann dem Spülraum SB eine Prüfeinrichtung, zum Beispiel mit einer oder mehreren Lichtschranke(n) zugeordnet sein, die eine Kollisionsfreiheit des Arbeitsraums der Sprüheinrichtung SA überwacht. Von dieser Prüfeinrichtung wird automatisch bei Kollisionsgefahr der Sprüheinrichtung SA ein, insbesondere akustisches oder visuelles, Warnsignal ausgegeben. Zusätzlich oder unabhängig hiervon kann der Programmstart blockiert werden. Auch wenn im laufenden Betrieb sich Spülgut SG2 in den Bereich der Sprüheinrichtung SA verlagert, kann die Prüfeinrichtung auslösen und das Programm automatisch unterbrechen.

Wie in der Fig. 1 sichtbar ist, kann der erhöhte zweite Teilabstellraum AR2 mindestens ein Fünftel der Fläche des Bodens BO des Spülraums SB übergreifen oder abdecken, insbesondere mehr als ein Viertel. Dadurch kann auch Spülgut SG2 wie zum Beispiel hohe Platten, Teller, auch Blumenvasen oder hohe Gläser, in dem Teilabstellraum AR2 aufrecht eingestellt werden, dessen Höhe in y-Richtung des Spülbehälters SB betrachtet die lichte Höhe FH1 des Teilabstellraums AR1 übersteigen würde. Der Verteilerarm VA kann dennoch frei drehen und das Spülgut SG1, SG2 vollständig von oben beziehungsweise von schräg seitlich beaufschlagen.

Hier umfasst der Spülraum des Spülbehälters SB oberhalb des unteren Geschirrkorbs UK zumindest einen weiteren oberen Geschirrkorb OK. Die Sprüheinrichtung SA ist dann unterhalb des oberen Geschirrkorbs OK angeordnet ist und kann über eine lösbare Kupplung an eine seitliche Flüssigkeitseinlassvorrichtung WI, insbesondere ein Einlassrohrstück, in dem Bereich einer Seitenwand SW1 angebunden sein, so dass die Sprüheinrichtung SA insgesamt leicht ein- und ausgebaut werden kann und somit das Handling erleichtert ist. Auch ein automatisches Herausziehen der Sprüheinrichtung SA zusammen mit dem oberen Geschirrkorb OK kann dabei möglich sein.

Die Fig. 2 zeigt die Aufteilung des Spülbehälters SB in zwei Teilabstellräume oder Abstellzonen AR1, AR2 von oben. Die erste Abstellzone AR1 unterhalb der Sprüheinrichtung SA liegt seitlich, das heißt in Querrichtung x des Spülbehälters SB versetzt zur zweiten Abstellzone AR2, die nicht von dem rotierenden Sprüharm der Sprüheinrichtung SA überstrichen ist, sondern von diesem unbelegt verbleibt, das heißt frei von Teilen der Sprüheinrichtung SA verbleibt. Die zweite Abstellzone weist eine höhere Freiraumhöhe FH2, in y-Richtung betrachtet, gegenüber der Freiraumhöhe FH1 der ersten Abstellzone AR1 auf. Insbesondere ist durch die zweite Abstellzone AR2 mindestens ein Fünftel, vorzugsweise mindestens ein Viertel, des Bodens BO des Spülbehälters SB belegt. Insbesondere kann durch die zweite Abstellzone zwischen einem Drittel und der Hälfte des Bodens BO des Spülbehälters SB belegt sein. Insbesondere kann es zweckmäßig sein, wenn die lichte Freiraumhöhe FH2 der zweiten Abstellzone AR2 zwischen 5 % und 50 %, bevorzugt zwischen 10 % und 30 %, gegenüber der lichten Freiraumhöhe FH1 der ersten Abstellzone AR1 vergrößert ist.

### Bezugszeichenliste

- AR1: Erster Teilabstellraum
- AR2: Zweiter Teilabstellraum
- BB1: Bodenbereich des Oberkorbs
- BB2: Bodenbereich des Oberkorbs
- BE: Bewegungsebene
- BO: Boden des Spülraums
- DA: Drehachse
- FH1: Lichte Höhe
- FH2: Lichte Höhe
- GS: Geschirrspülmaschine; Haushaltsgeschirrspülmaschine
- OA: Oberer Abschluss
- OK: Oberer Geschirrkorb
- USA: Sprüheinrichtung
- SB: Spülbehälter
- SG1: Spülgut
- SG2: Spülgut
- SW1: Seitenwand
- SW2: Seitenwand
- UK: Unterer Geschirrkorb
- VA: Verteilerarm
- WA: Wasserauslass
- WI: Flüssigkeitseinlassvorrichtung
- x: Querrichtung
- y: Höhenrichtung

## Patentansprüche

1. Haushaltsgeschirrspülmaschine (GS) mit einem Spülraum (SB) zur Aufnahme von Geschirr, Bestecken oder ähnlichem zu reinigendem Spülgut (SG1;SG2), wobei dem Spülraum (SB) über zumindest eine Sprüheinrichtung (SA) Spülflottenflüssigkeit, insbesondere Wasser und/oder Reinigungsflüssigkeit, zuführbar ist, wobei die Sprüheinrichtung (SA) oberhalb eines unteren Geschirrkorbs (UK) und unterhalb eines oberen Geschirrkorbs (OK), welcher in dem Spülraum (SB) oberhalb des unteren Geschirrkorbs (UK) vorgesehen ist, angeordnet ist, wobei die Sprüheinrichtung (SA) derart außermittig angeordnet ist, dass neben dem Arbeitsbereich der Sprüheinrichtung (SA) ein zweiter Teilabstellraum (AR2) für Spülgut (SG2) vorgesehen ist, welcher gegenüber einer Stellhöhe (SH1) für Spülgut (SG1) in einem unterhalb einer Bewegungsebene der Sprüheinrichtung (SA) gelegenen ersten Teilabstellraum (AR1) für Spülgut (SG1) eine größere Stellhöhe (SH2) aufweist und wobei der obere Geschirrkorb (OK) oberhalb des Teilabstellraums (AR2) einen Bodenbereich (BB2) aufweist, welcher gegenüber einem oberhalb der Sprüheinrichtung (SA) gelegenen Bodenbereich (BB1) zumindest teilweise erhöht oder ausgenommen ist, **dadurch gekennzeichnet, dass** die Sprüheinrichtung (SA) über eine lösbare Kupplung an eine Flüssigkeitseinlassvorrichtung (WI) in dem Bereich einer Seitenwand (SW1) angebunden ist.

2. Haushaltsgeschirrspülmaschine (GS) nach Anspruch 1, **dadurch gekennzeichnet, dass** der zweite Teilabstellraum (AR2) gegenüber dem ersten um zumindest fünf Zentimeter erhöht ist.

3. Haushaltsgeschirrspülmaschine (GS) nach Anspruch 2, **dadurch gekennzeichnet, dass** der zweite Teilabstellraum (AR2) gegenüber dem ersten um zumindest zehn Zentimeter erhöht ist.

4. Haushaltsgeschirrspülmaschine (GS) nach einem der vorhergehenden Ansprüche, **dadurch gekennzeichnet, dass** der zweite Teilabstellraum (AR2) mindestens ein Fünftel der Fläche des Bodens (BO) des Spülraums (SB) übergreift.

5. Haushaltsgeschirrspülmaschine (GS) nach einem der vorhergehenden Ansprüche, **dadurch gekennzeichnet, dass** die Sprüheinrichtung (SA) in Querrichtung (x) außermittig in Richtung einer Seitenwand (SW1; SW2) versetzt ist.

6. Haushaltsgeschirrspülmaschine (GS) nach einem der vorhergehenden Ansprüche, **dadurch gekennzeichnet, dass** die Sprüheinrichtung (SA) einen Verteilerarm (VA) umfasst, welcher im Betrieb um eine aufrechte, insbesondere vertikale, Drehachse (DA) rotierbar und der bei geöffnetem Spülraum (SB) testweise manuell drehbar ist.

7. Haushaltsgeschirrspülmaschine (GS) nach einem der vorhergehenden Ansprüche, **dadurch gekennzeichnet, dass** dem Spülraum (SB) eine Prüfeinrichtung zugeordnet ist, die eine Kollisionsfreiheit des Arbeitsraums der Sprüheinrichtung (SA) überwacht.

8. Haushaltsgeschirrspülmaschine (GS) nach einem der vorhergehenden Ansprüche, **dadurch gekennzeichnet, dass** durch die Prüfeinrichtung bei Kollisionsgefahr ein Warnsignal ausgebbar und/oder ein Programmablauf blockierbar ist.

9. Haushaltsgeschirrspülmaschine (GS) nach einem der vorhergehenden Ansprüche, **dadurch gekennzeichnet, dass** diese gegenüber einem Normmaß verkleinert ist.

10. Haushaltsgeschirrspülmaschine (GS) nach einem der vorhergehenden Ansprüche, **dadurch gekennzeichnet, dass** diese als Tischgerät ausgebildet ist.

11. Haushaltsgeschirrspülmaschine (GS) nach einem der Ansprüche 1 bis 9, **dadurch gekennzeichnet, dass** diese als Einbaugerät zum Einbau in eine Standardmöbelnische, insbesondere von etwa 58 cm Breite, ausgebildet ist.

## Claims

1. Household dishwasher (GS) with a dishwasher interior (SB) for receiving crockery, cutlery or similar items to be cleaned (SG1; SG2), wherein rinsing liquid (SB), in particular water and/or cleaning liquid, can be supplied to the dishwasher interior (SB) via at least one spray device (SA), wherein the spray device (SA) is arranged above a bottom basket (UK) and below a top basket (OK) which is provided in the dishwasher interior (SB) above the bottom basket (UK), wherein the spray device (SA) is arranged off centre such that in addition to the work area of the spray device (SA) a second partial storage compartment (AR2) for items to be cleaned (SG2) is provided, which has a larger adjustment height (SH2) compared to an adjustment height (SH1) for items to be cleaned (SG1) in a first partial storage compartment (AR1) for items to be cleaned (SG1) situated below a movement plane of the spray device (SA) and wherein the top basket (OK) has a base area (BB2) above the partial storage compartment (AR2) which is at least partially raised or recessed compared to a base area (BB1) situated above the spray device (SA), **characterised in that** the spray device (SA) is connected via a detachable coupling to a liquid inlet apparatus (WI) in the region of a side wall (SW1).

2. Household dishwasher (GS) according to claim 1, **characterised in that** the second partial storage compartment (AR2) is raised by at least five centimetres compared to the first one.

3. Household dishwasher (GS) according to claim 2, **characterised in that** the second partial storage compartment (AR2) is raised by at least ten centimetres compared to the first one.

4. Household dishwasher (GS) according to one of the preceding claims, **characterised in that** the second partial storage compartment (AR2) overlaps at least a fifth of the surface of the base (BO) of the dishwasher interior (SB).

5. Household dishwasher (GS) according to one of the preceding claims, **characterised in that** the spray device (SA) is offset in the transverse direction (x) off centre in the direction of a side wall (SW1; SW2).

6. Household dishwasher (GS) according to one of the preceding claims, **characterised in that** the spray device (SA) comprises a distributor arm (VA) which in operation can be rotated about an upright, in particular vertical, axis of rotation (DA) and which when the dishwasher interior (SB) is opened can be rotated manually for test purposes.

7. Household dishwasher (GS) according to one of the preceding claims, **characterised in that** a test device is associated with the dishwasher interior (SB) and monitors freedom from collision of the work area of the spray device (SA).

8. Household dishwasher (GS) according to one of the preceding claims, **characterised in that** thanks to the test device a warning signal can be output and/or a program run can be blocked if there is a risk of collision.

9. Household dishwasher (GS) according to one of the preceding claims, **characterised in that** it is reduced in size compared to a standard size.

10. Household dishwasher (GS) according to one of the preceding claims, **characterised in that** it is designed as a table-top unit.

11. Household dishwasher (GS) according to one of claims 1 to 9, **characterised in that** it is designed as a built-in unit to be built into a standard furniture recess, in particular of about 58 cm in width.

## Revendications

1. Lave-vaisselle (GS) à usage domestique comprenant un espace de lavage (SB) destiné à loger de la vaisselle, des couverts ou des pièces similaires à nettoyer (SG1 ; SG2), du liquide de lavage, notamment de l'eau et/ou du liquide de nettoyage, pouvant être amené à l'espace de lavage (SB) par l'intermédiaire d'au moins un dispositif d'arrosage (SA), le dispositif d'arrosage (SA) étant disposé au-dessus d'un panier à vaisselle inférieur (UK) et en dessous d'un panier à vaisselle supérieur (OK), lequel est ménagé dans l'espace de lavage (SB) au-dessus du panier à vaisselle inférieur (UK), le dispositif d'arrosage (SA) étant disposé de manière excentrique de façon à ce qu'à côté de la zone de travail du dispositif d'arrosage (SA) soit disposé un deuxième espace de rangement partiel (AR2) pour des pièces à laver (SG2), lequel, par rapport à une hauteur de pose (SH1) pour des pièces à laver (SG1) dans un premier espace de rangement partiel (AR1) situé en dessous d'un niveau de déplacement du dispositif d'arrosage (SA), présente une hauteur de pose (SH2) plus grande et le panier à vaisselle supérieur (OK) présentant une zone de fond (BB2) au-dessus de l'espace de rangement partiel (AR2), laquelle, par rapport à une zone de fond (BB1) située au-dessus du dispositif d'arrosage, est au moins en partie surélevée ou évidée, **caractérisé en ce que** le dispositif d'arrosage (SA) est reliée à un dispositif d'entrée de liquide (WI) dans la zone d'une paroi latérale (SW1) par l'intermédiaire d'un raccord amovible.

2. Lave-vaisselle (GS) à usage domestique selon la revendication 1, **caractérisé en ce que** le deuxième espace de rangement partiel (AR2) est surélevé d'au moins cinq centimètres par rapport au premier.

3. Lave-vaisselle (GS) à usage domestique selon la revendication 1, **caractérisé en ce que** le deuxième espace de rangement partiel (AR2) est surélevé d'au moins dix centimètres par rapport au premier.

4. Lave-vaisselle (GS) à usage domestique selon l'une quelconque des revendications précédentes, **caractérisé en ce que** le deuxième espace de rangement partiel (AR2) entoure au moins un cinquième de la surface du fond (BO) de l'espace de lavage (SB).

5. Lave-vaisselle (GS) à usage domestique selon l'une quelconque des revendications précédentes, **caractérisé en ce que** le dispositif d'arrosage (SA), en direction transversale (x), est décalé de manière excentrique en direction d'une paroi latérale (SW1 ; SW2).

6. Lave-vaisselle (GS) à usage domestique selon l'une quelconque des revendications précédentes, **caractérisé en ce que** le dispositif d'arrosage (SA) comprend un bras de distribution (VA), lequel, en fonctionnement, est rotatif autour d'un axe de rotation perpendiculaire, notamment vertical, et lequel, lorsque l'espace de lavage (SB) est ouvert, est manuellement rotatif pour test.

7. Lave-vaisselle (GS) à usage domestique selon l'une quelconque des revendications précédentes, **caractérisé en ce qu'**un dispositif de contrôle est attribué à l'espace de lavage (SB), lequel dispositif de contrôle surveille une liberté de collision de l'espace de travail du dispositif d'arrosage (SA).

8. Lave-vaisselle (GS) à usage domestique selon l'une quelconque des revendications précédentes, **caractérisé en ce qu'**en cas de risque de collision, un signal d'avertissement peut être sorti par le dispositif de contrôle et/ou **en ce qu'**un déroulement de programme peut être bloqué.

9. Lave-vaisselle (GS) à usage domestique selon l'une quelconque des revendications précédentes, **caractérisé en ce que** celui-ci est plus petit par rapport à un dimensionnement standardisé.

10. Lave-vaisselle (GS) à usage domestique selon l'une quelconque des revendications précédentes, **caractérisé en ce que** celui-ci est réalisé comme appareil de table.

11. Lave-vaisselle (GS) à usage domestique selon l'une quelconque des revendications 1 à 9, **caractérisé en ce que** celui-ci est réalisé comme appareil encastrable à monter dans une niche de meuble standard, notamment d'environ 58 cm de large.
